# EUROPÄISCHE PATENTSCHRIFT

(11) **EP 4 037 527 B1**
(45) Veröffentlichungstag und Bekanntmachung des Hinweises auf die Patenterteilung: **20.12.2023**
(21) Anmeldenummer: 20788995.7
(22) Anmeldetag: 22.09.2020
(51) Int. Cl.: A47B 88/42, A47B 88/48

(54) **SCHRANKAUSZUG**
CABINET DRAWER
TIROIR D'ARMOIRE

(30) Priorität: 30.09.2019 DE 102019126353
(43) Veröffentlichungstag der Anmeldung: 10.08.2022
(73) Patentinhaber: KESSEBÖHMER HOLDING KG, 49152 Bad Essen (DE)
(72) Erfinder: STORCK, Holger, 49401 Damme (DE); BUSCHERMÖHLE, Hermann, 49593 Bersenbrück (DE)
(74) Vertreter: Engelmann, Kristiana
(86) Internationale Anmeldenummer: PCT/EP2020/076417
(87) Internationale Veröffentlichungsnummer: WO 2021/063749

(56) Entgegenhaltungen:
- EP-B1- 1 479 318
- EP-B1- 1 820 422
- WO-A1-2007/000785
- DE-U1-202018 103 969

## Beschreibung

Die Erfindung bezieht sich auf einen Schrankauszug, insbesondere für Hochschrankauszüge, mit einem in einem Innenraum eines Schrankkorpus anzuordnenden und vorderseitig an einem Längsträger eine Schranktür oder dergleichen Schrankabdeckung tragenden Rahmengestell, wobei das jeweilige Auflageböden tragende Rahmengestell aus einer innerhalb des Schrankkorpus gelegenen ersten Betriebsstellung in eine vor dem Schrankkorpus gelegene zweite Betriebsstellung translatorisch bewegbar ist und wobei das eine obere und eine untere Auszugschiene aufweisende Rahmengestell mit einem hinteren vertikalen Längsträger derart in die zweite Betriebsstellung überführbar ist, dass der Schrankauszug in dieser zweiten Betriebsstellung um eine vertikale Schwenkachse verschwenkbar ist.

Dabei ist dem Schrankauszug eine Blockiervorrichtung zugeordnet, die das Rahmengestell vor Erreichen der zweiten Betriebsstellung an einer Schwenkbewegung hindert und in der zweiten Betriebsstellung den Schrankauszug für eine Schwenkbewegung freigibt.

Bei allgemein bekannten, als Apothekerschrank bezeichneten Hochschränken ist ein in eine Mittellängsebene des Schrankkorpus durch Auszugschienen oder dergleichen geführtes Trägerteil als ein weitgehend geschlossenes Rahmengestell ausgebildet, zwischen dessen vertikalen Längsträger jeweilige Auflageböden gehalten sind, so dass deren Zugänglichkeit in der zweiten Betriebsstellung als Vollauszugsstellung von zwei Seiten gewährleistet ist. Zur Entnahme von Gegenständen aus gegenüberliegenden Bereichen der Auflageböden ist für die Bedienperson ein zusätzliches Herumgehen um den in der zweiten Betriebsstellung befindlichen Schrankauszug erforderlich, so dass insbesondere bei vollständiger Beladung der Auflageböden eine störungsfreie Entnahme nur mit höherem Zeitaufwand gewährleistet ist. Ein Beispiel eines derartigen Schrankes mit einer entsprechenden Auszugsvorrichtung ist aus der EP 1 479 318 B1 bekannt.

Des Weiteren ist ein derartiger eingangs genannter Schrankauszug für Schränke aus der EP 1 820 422 bekannt, bei der zusätzlich noch eine Blockiervorrichtung vorgesehen ist, die einen um eine horizontale Achse schwenkbaren Blockierhebel aufweist, die die in Auszugrichtung erste Auszugschiene und die in Auszugrichtung zweite Auszugschiene derart aneinander verriegelt, dass während der translatorischen Auszugsbewegung das Rahmengestell sicher in seiner Parallellage zu den Auszugschienen für eine blockierungsfreie translatorische Auszugsbewegung gehalten wird. Zum Entriegeln des Blockierhebels der Blockiervorrichtung sind jedoch aufwändige Bauteile erforderlich, um die Freigabe des Rahmengestells für eine Verschwenkbewegung zu ermöglichen. Zudem ist dafür ein erhöhter Bedienaufwand erforderlich.

Aus der WO 2007/000785 A1 ist ebenfalls ein Schrankauszug für Hochschränke bekannt, bei dem ähnlich wie bei der genannten EP 1 479 318 B1 ein weitgehend geschlossenes Rahmengestell vorgesehen ist mit einem vorderen vertikalen Längsträger und einem hinteren vertikalen Längsträger, das über obere und untere Auszugschienen, die teleskopartig ineinandergreifen, in eine innerhalb des Hochschrankes gelegene Stellung und in eine aus dem Schrank ausgezogene Vollauszugstellung zu bewegen sind, so dass zur Entnahme von Gegenständen aus gegenüberliegenden Bereichen der Auflageböden eine Bedienperson um das Auszuggestell herum gehen muss. Somit ist auch bei diesem Auszuggestell eine störungsfreie Entnahme von bevorrateten Gegenständen nur mit einem höheren Zeitaufwand durchzuführen.

Es ist Aufgabe der vorliegenden Erfindung, einen Schrankauszug der eingangs genannten Art derart weiterzubilden, dass das Rahmengestell in seiner zweiten Betriebsstellung sicher in eine Betriebsstellung zu verschwenken ist, wozu jedoch in kostengünstiger Weise nur ein geringerer Aufwand an Bauteilen erforderlich ist.

Zur Lösung dieser Aufgabe zeichnet sich die Auszugsvorrichtung für Schrankauszüge der eingangs genannten Art dadurch aus, dass die Blockiervorrichtung ein um eine vertikale Achse verschwenkbares Kulissenteil mit einer Führungsbahn aufweist und dass das Kulissenteil mit dem Rahmengestell in die zweite Betriebsstellung verfahrbar ist, wobei in der Führungsbahn des Kulissenteils ein Führungsteil des Rahmengestells während eines Teils einer Schwenkbewegung geführt ist und wobei das Kulissenteil im Verlauf der translatorischen Bewegung des Rahmengestells in die zweite Betriebsstellung an einer Schwenkbewegung gehindert innerhalb der Blockiervorrichtung angeordnet ist.

Damit ist ein Schrankauszug geschaffen, bei dem sich das Rahmengestell des Schrankauszuges mitsamt den Auflageböden und darauf gelagerten Gegenständen sicher derart aus dem Inneren eines Schrankkorpus herausbewegen lässt, bis es kurz vor der zweiten Betriebsstellung (Vollauszugsstellung) gelegen ist. Durch eine weitere Relativbewegung der in Auszugrichtung ersten Auszugschiene mit dem darauf abgestützten Rahmengestell zur in Auszugrichtung nachgeordneten Auszugschiene kann automatisch die Blockiervorrichtung das Kulissenteil und damit das Rahmengestell freigeben, so dass es um eine vertikale Achse verschwenkt werden kann.

Dabei greift bevorzugtermaßen ein stiftförmiges Führungsteil in die Führungsbahn des Kulissenteils ein, so dass die Schwenkbewegung dadurch zwangsgesteuert ist. Nachdem ein erster Teil der Schwenkbewegung in die orthogonal zu den Auszugschienen ausgerichtete vollständige Betriebsstellung durchgeführt ist, kann das Führungsteil die Führungsbahn verlassen und wird nach Zurückverschwenken automatisch wieder in diese Führungsbahn hineinbewegt, bis es die Parallellage zu den Auszugschienen erreicht hat. Dazu kann ein besonderes Sicherungsteil vorgesehen sein mit entsprechenden Ausnehmungen und Erhebungen, um es in dieser Lage einrasten lassen zu können, womit das Rahmengestell und die Auszugschienen sicher wieder in die erste Betriebsstellung, in der das Rahmengestell innerhalb des Schrankkorpusses im Schrank gelegen ist, zurücküberführt wird.

Bevorzugtermaßen ist der Teleskopauszug als Bestandteil des Schrankauszuges mit in baulicher Weise kostengünstigen drei Auszugschienen ausgebildet, und zwar im unteren sowie im oberen Bereich des Schrankes, wobei das Kulissenteil mitsamt der Führungsschiene sowohl unten oder oben im Bereich einer oberen oder unteren Auszugschiene des Schrankauszuges vorgesehen sein kann. Ebenfalls kann die Blockiervorrichtung Teil der ersten Auszugschiene sein aber auch, wie in dem bevorzugten Ausführungsbeispiel dargestellt, Teil einer zweiten Auszugschiene, also einer mittleren Auszugschiene, die zwischen der in Auszugrichtung ersten Auszugschiene und der in Auszugrichtung dritten Auszugschiene gelegen ist, welche ortsfest am Schrankkorpus befestigt ist.

Zur weiteren Erläuterung der Erfindung wird auf weitere Unteransprüche, die nachfolgende Beschreibung und die Zeichnung verwiesen. In der Zeichnung zeigen:
- Fig. 1: ein Ausführungsbeispiel einer in einem Hochschrank (Apothekerschrank) montierten Auszugsvorrichtung im teilweise ausgezogenen Zustand,
- Fig. 2 u. 3: das Ausführungsbeispiel nach Fig. 1 im jeweils verschwenkten Zustand des Rahmengestells;
- Fig. 4: ausschnittsweise die Auszugsvorrichtung mit dem Rahmengestell kurz vor Erreichen der zweiten Betriebsstellung in perspektivischer Darstellung,
- Fig. 5: eine Draufsicht auf die Auszugschienen des Ausführungsbeispiels nach Fig. 4 mit Rahmengestell kurz vor Erreichen der zweiten Betriebsstellung, aber im noch nicht verschwenkten Zustand;
- Fig. 6: eine zu Fig. 5 analoge Darstellung in noch nicht ganz herausbewegten Zustand des Rahmengestells, bei der sich das Kulissenteil noch innerhalb der Blockiervorrichtung befindet;
- Fig. 7: eine zu Fig. 4 analoge Darstellung, bei der das Rahmengestell teilweise verschwenkt ist;
- Fig. 8 u. 9: eine Draufsicht auf die Auszugschiene und das Rahmengestell in dem Zustand nach Fig. 7, einmal in der Schwenkstellung gegen den Uhrzeigersinn (Fig. 8) und einmal in der Schwenkstellung im Uhrzeigersinn (Fig. 9);
- Fig. 10: eine Ansicht auf die Auszugschienen von der Seite mit der Zwangssynchronisation der Auszugschienen,
- Fig. 11: eine ähnliche Darstellung wie Fig. 7,
- Fig. 12: eine perspektivische Ansicht des Ausführungsbeispiels nach Fig. 1 im teilweise verschwenkten Zustand;
- Fig. 13 u. 14: eine Draufsicht auf die Auszugschienen einmal im Zustand, in dem die Verschwenkung eingeleitet werden kann (Fig. 13), und einmal im Zustand, in dem die Verschwenkung noch nicht durchgeführt werden kann (Fig. 14),
- Fig. 15: ausschnittsweise eine perspektivische Darstellung der Auszugschienen mit Rahmengestell im verschwenkten Zustand,
- Fig. 16: eine Darstellung auf die Auszugschienen mit Rahmengestell im vollständig verschwenkten Zustand im Uhrzeigersinn,
- Fig. 17: eine Darstellung auf die Auszugschienen mit Anordnung des Rahmengestells im Einfahrzustand, und
- Fig. 18: eine zu Fig. 16 analoge Darstellung mit verschwenktem Rahmengestell gegen den Uhrzeigersinn.

In den Zeichnungen sind grundsätzlich übereinstimmende Teile mit übereinstimmenden Bezugsziffern versehen.

Allgemein mit 1 ist ein Hochschrank beziffert, der einen Möbelkorpus 2 aufweist und eine Schrankabdeckung 3, so dass dieser Hochschrank nach Art eines Apothekerschrankes ausgebildet ist. Die Schrankabdeckung 3 wird von einem allgemein mit 4 bezifferten Rahmengestell gehalten, das zwei vertikale Längsträger 5 und 6 aufweist, wobei die Schrankabdeckung 3 von dem vertikalen Längsträger 6 (Fig. 2) gehalten ist. Zwischen den vertikalen Längsträgern 5 und 6 sind Auflageböden 7 gehalten.

Das Rahmengestell 4 weist eine obere Auszugschiene 8 und eine untere Auszugschiene 9 auf, die zusammen mit den vertikalen Längsträgern 5, 6 ein rechteckrahmenförmiges Rahmengestell 4 bilden.

Zum Ausziehen des Rahmengestells 4 ist ein Teleskopauszug vorgesehen, der insgesamt drei Auszugschienen 9.1, 9.2 und 9.3 aufweist, wobei die in Auszugrichtung erste Auszugschiene 9.1 relativ beweglich zu der in Auszugrichtung zweiten (mittleren) Auszugschiene 9.2 ist, die ihrerseits relativ beweglich zu der ortsfest im Schrankkorpus 2 montierten in Auszugsrichtung dritten Auszugschiene 9.3 ist. Die Auszugschienen 9.1, 9.2 und 9.3 können sowohl für die untere Auszugschiene 9 des Rahmengestells 4 als auch für die obere Auszugschiene 8 des Rahmengestells 4 vorgesehen sein.

Die unteren Auszugschienen 9.1, 9.2 und 9.3 sind zwangssynchronisiert durch ein Zahnrad 10 sowohl Verzahnungen 11 und 12, wie diese in der Fig. 10 veranschaulicht sind. Wie die Fig. 4, 5, 6, 7, 8, 9, 11, 12, 13, 14, 15, 16, 17 und 18 näher veranschaulichen, ist das Rahmengestell 4 auf der ersten Auszugschiene 9.1 um eine vertikale Achse schwenkbar abgestützt. An der zweiten Auszugschiene 9.2 ist eine Blockiervorrichtung 13 vorgesehen, die aus zwei abgewinkelten Schenkeln besteht, die aufeinander zu ausgerichtet sind und an der zweiten Auszugschiene 9.2 angreifen. Diese haben in dem Bereich der aufeinander zugewandten Enden einen Zwischen- bzw. Durchtrittsraum 13.1, wobei die aufeinander zugewandten Enden der beiden Schenkel der Blockiervorrichtung 13, die den Durchtrittsraum 13.1 begrenzen, Anschläge für ein Kulissenteil 14 bilden, in das eine Führungsbahn 15 eingelassen ist für ein Führungsteil 16, das an der unteren Auszugschiene 9 des Rahmengestells 4 vorgesehen ist (Fig. 7).

Das Kulissenteil 14 ist in den Darstellungen nach Fig. 5 und Fig. 6 noch innerhalb des Durchtrittsraumes 13.1 der Blockiervorrichtung 13 gelegen, so dass das Rahmengestell 4 nicht verschwenkt werden kann. Erreicht es jedoch die Vollauszugstellung, also die zweite Betriebsstellung, kann das Kulissenteil 14 die Blockiervorrichtung 13 verlassen und zusammen mit der Auszugschiene 9 und mithin mit dem Rahmengestell 4 verschwenkt werden, veranlasst durch das Führungsteil 16 (Mitnehmer 16) (Fig. 7), der in der Führungsbahn 15 ablaufen kann. Nach einem ersten Teil der Schwenkbewegung verlässt das Führungsteil 16 die Führungsbahn 15, wie dies in den Fig. 7, 8 und 9 gezeigt ist, wobei, je nachdem, ob das Rahmengestell 4 im Uhrzeigersinn oder gegen den Uhrzeigersinn verschwenkt worden ist, die beiden in Fig. 8 und 9 dargestellten Stellungen eingenommen werden können.

Des Weiteren ist ein Arretierteil 18 vorgesehen, das mit einer Sicherungsvorrichtung 19 zusammenwirkt, die an der in Auszugsrichtung ersten Auszugschiene 9.1 befestigt ist und die das Rahmengestell 4 während der Bewegung aus der ersten Betriebsstellung in die zweite Betriebsstellung in paralleler Ausrichtung zur den Auszugschienen 9.1, 9.2, 9.3 sichert. Dazu hat das Arretierteil 18 drei Sicherungsanformungen 18.1, 18.2, 18.3 für die Sicherungsvorrichtung 19 des Rahmengestells 4. Die Sicherungsvorrichtung 19 hat entsprechende Einwölbungen.

## Patentansprüche

1. Schrankauszug (1), insbesondere für Hochschränke, mit einem in einem Innenraum eines Schrankkorpus (2) anzuordnenden und vorderseitig an einem vertikalen Längsträger (6) eine Schranktür (3) oder dergleichen Schrankabdeckung tragenden Rahmengestell (4), wobei das jeweilige Auflageböden (7) tragende Rahmengestell (4) aus einer innerhalb des Schrankkorpus (2) gelegenen ersten Betriebsstellung in eine vor dem Schrankkorpus (2) gelegene Auszugstellung als zweite Betriebsstellung translatorisch bewegbar ist und das eine obere (8) und eine untere (9) Auszugschiene aufweisende Rahmengestell (4) mit einem hinteren vertikalen Längsträger (5) derart in die zweite Betriebsstellung überführbar ist, dass das Rahmengestell (4) in dieser zweiten Betriebsstellung um eine vertikale Schwenkachse verschwenkbar ist, wobei dem Schrankauszug (1) eine Blockiervorrichtung (13) zugeordnet ist, die das Rahmengestell (4) vor Erreichen der zweiten Betriebsstellung an einer Schwenkbewegung hindert und in der zweiten Betriebsstellung den Schrankauszug (1) für eine Schwenkbewegung freigibt, wobei die Blockiervorrichtung (13) ein um eine vertikale Achse verschwenkbares Kulissenteil (14) mit einer Führungsbahn (15) aufweist, wobei das Kulissenteil (14) mit dem Rahmengestell (4) in die zweite Betriebsstellung verfahrbar ist, wobei in der Führungsbahn (15) des Kulissenteiles (14) ein Führungsteil (16) des Rahmengestells (4) während eines Teils seiner Schwenkbewegung geführt ist und wobei das Kulissenteil (14) im Verlauf der translatorischen Bewegung des Rahmengestells (4) in die zweite Betriebsstellung an einer Schwenkbewegung gehindert innerhalb der Blockiervorrichtung angeordnet ist.

2. Auszugsvorrichtung nach Anspruch 1, **dadurch gekennzeichnet, dass** die Führungsbahn (15) des Kulissenteils (14) gekrümmt ausgebildet ist.

3. Auszugsvorrichtung nach Anspruch 1 oder 2, **dadurch gekennzeichnet, dass** das Führungsteil (16) des Rahmengestells (4) stiftförmig ausgebildet ist und während eines Teils der Schwenkbewegung des Rahmengestells (4) in die Führungsbahn (15) des Kulissenteils (14) eingreift.

4. Auszugsvorrichtung nach einem der Ansprüche 1 bis 3, **dadurch gekennzeichnet, dass** eine untere Auszugschiene (9) des Rahmengestells (4) schwenkbeweglich auf einer Teleskopschiene eines an dem Schrankkorpus zu befestigende Teleskopauszuges abgestützt ist, wobei der Teleskopauszug zumindest drei Auszugschienen (9.1, 9.2, 9.3) umfasst und das Rahmengestell (4) an der in Schrankauszugrichtung ersten Auszugschiene (9.1) abgestützt ist und wobei die in Schrankauszugrichtung letzte Auszugschiene (9.3) ortsfest im Schrankkorpus (2) montiert ist.

5. Auszugsvorrichtung nach Anspruch 4, **dadurch gekennzeichnet, dass** das um die vertikale Achse verschwenkbare Kulissenteil (14) an der in Auszugrichtung ersten Auszugschiene (9.1) vorgesehen ist und die Blockiervorrichtung (13) an der in Auszugrichtung zweiten Auszugschiene (9.2), wobei die erste Auszugschiene (9.1) relativ zur zweiten Auszugschiene (9.2) und die zweite Auszugschiene (9.2) relativ zur in Auszugrichtung letzten Auszugschiene (9.3) translatorisch bewegbar ist.

6. Auszugsvorrichtung nach einem der vorrangehenden Ansprüche, **dadurch gekennzeichnet, dass** die in Auszugrichtung erste Auszugschiene (9.1) und die in Auszugrichtung zweite Auszugschiene (9.2) hinsichtlich ihrer translatorischen Auszugbewegung derart zwangssynchronisiert sind, dass das Kulissenteil (14) bei Erreichen der zweiten Betriebsstellung in eine Auszugsbewegungsstellung überführt ist, aus der die Blockiervorrichtung (13) das Kulissenteil (14) für eine Schwenkbewegung des Rahmengestells (4) freigibt.

7. Auszugsvorrichtung nach einem der vorrangehenden Ansprüche, **dadurch gekennzeichnet, dass** dem Rahmengestell (4) ein Arretierteil (18) zugeordnet ist, dass mit einer Sicherungsvorrichtung zusammenwirkt, die an der in Auszugsrichtung ersten Auszugsschiene (9.1) befestigt ist und das Rahmengestell (4) während der Bewegung aus der ersten Betriebsstellung in die zweite Betriebsstellung in paralleler Ausrichtung zu den Auszugschienen (9.1, 9.2, 9.3) sichert.

8. Auszugsvorrichtung nach Anspruch 7, **dadurch gekennzeichnet, dass** das Arretierteil (18) drei Sicherungsanformungen (18.1, 18.2, 18.3) aufweist für die Arretierung der die Sicherungsvorrichtung (19) des Rahmengestells (4) parallel für eine Ausrichtung des Rahmengestells (4) zu den Auszugschienen (9.1, 9.2, 9.3) und jeweils links und rechts in orthogonaler Ausrichtung des Rahmengestells (4) zu den Auszugschienen (9.1, 9.2, 9.3).

9. Auszugsvorrichtung nach einem der vorrangehenden Ansprüche, **dadurch gekennzeichnet, dass** die Blockiervorrichtung (13) zwei an gegenüberliegenden Enden der in Auszugrichtung mittleren Auszugschiene befestigte, aufeinander zu gerichtete abgewinkelte Schenkel aufweist mit Zwischenraum (13.1) für das Kulissenteil (14), wobei ein jeweiliger Schenkel innerhalb des Zwischenraumes (13.1) einen Anschlag für das Kulissenteil (14) ausbildet und der Zwischenraum (13.1) einen Durchtrittsraum für das parallel zu den Auszugschienen (9.1, 9.2, 9.3) ausgerichtete Rahmengestell (4) ausbildet.

10. Möbel **gekennzeichnet durch** eine Auszugsvorrichtung nach einem der Ansprüche 1 bis 9.

## Claims

1. Pull-out cabinet unit (1), in particular for tall cabinets, having a rack (4) which is to be arranged in an interior space of a basic cabinet structure (2) and, on its front side, carries a cabinet door (3) or similar cabinet cover on a vertical longitudinal support (6), wherein the rack (4), which carries respective shelves (7), can be moved in translatory fashion from a first operating position, located within the basic cabinet structure (2), into a pull-out position, forming a second operating position, located in front of the basic cabinet structure (2), and the rack (4), which has an upper pull-out rail (8) and a lower pull-out rail (9), can be transferred, by way of a rear vertical longitudinal support (5), into the second operating position such wherein, in this second operating position, the rack (4) can be pivoted about a vertical pivot axis, wherein the pull-out cabinet unit (1) is assigned a blocking device (13) which, prior to the second operating position being reached, prevents the rack (4) from pivoting and, in the second operating position, releases the pull-out cabinet unit (1) for pivoting, wherein the blocking device (13) has a guide-track part (14), which can be pivoted about a vertical axis and has a guide path (15), wherein the guide-track part (14) can be displaced into the second operating position with the rack (4), wherein a guide part (16) of the rack (4) is guided in the guide path (15) of the guide-track part (14) during some of the pivoting movement of the rack, and wherein, during the course of the translatory movement of the rack (4) into the second operating position, the guide-track part (14) is arranged within the blocking device so as to be prevented from pivoting.

2. Pull-out apparatus according to Claim 1, **characterized in that** the guide path (15) of the guide-track part (14) is of curved design.

3. Pull-out apparatus according to Claim 1 or 2, **characterized in that** the guide part (16) of the rack (4) is of pin-form design and, during some of the pivoting movement of the rack (4), engages in the guide path (15) of the guide-track part (14).

4. Pull-out apparatus according to one of Claims 1 to 3, **characterized in that** a lower pull-out rail (9) of the rack (4) is supported in a pivotable manner on a telescopic rail of a telescopic pull-out unit which is to be fastened on the basic cabinet structure, wherein the telescopic pull-out unit comprises at least three pull-out rails (9.1, 9.2, 9.3) and the rack (4) is supported on the first pull-out rail (9.1), as seen in the pull-out direction of the cabinet, and wherein the final pull-out rail (9.3), as seen in the pull-out direction of the cabinet, is mounted at a fixed location in the basic cabinet structure (2).

5. Pull-out apparatus according to Claim 4, **characterized in that** the guide-track part (14), which can be pivoted about the vertical axis, is provided on the first pull-out rail (9.1), as seen in the pull-out direction, and the blocking device (13) is provided on the second pull-out rail (9.2), as seen in the pull-out direction, wherein the first pull-out rail (9.1) can be moved in translatory fashion relative to the second pull-out rail (9.2) and the second pull-out rail (9.2) can be moved in translatory fashion relative to the final pull-out rail (9.3), as seen in the pull-out direction.

6. Pull-out apparatus according to one of the preceding claims, **characterized in that** the first pull-out rail (9.1), as seen in the pull-out direction, and the second pull-out rail (9.2), as seen in the pull-out direction, are forcibly synchronized in respect of their translatory pull-out movement such that, when the second operating position is reached, the guide-track part (14) is transferred into a pull-out-movement position, from which the blocking device (13) releases the guide-track part (14) for pivoting of the rack (4).

7. Pull-out apparatus according to one of the preceding claims, **characterized in that** the rack (4) is assigned an arresting part (18), which interacts with a securing device which is fastened on the first pull-out rail (9.1), as seen in the pull-out direction, and, during the movement from the first operating position into the second operating position, secures the rack (4) with orientation parallel to the pull-out rails (9.1, 9.2, 9.3) .

8. Pull-out apparatus according to Claim 7, **characterized in that** the arresting part (18) has three securing formations (18.1, 18.2, 18.3) for arresting the securing device (19) of the rack (4) in a parallel state, for orientation of the rack (4) parallel to the pull-out rails (9.1, 9.2, 9.3), and respectively on the left and right, for orientating the rack (4) orthogonally in relation to the pull-out rails (9.1, 9.2, 9.3).

9. Pull-out apparatus according to one of the preceding claims, **characterized in that** the blocking device (13) has two angled limbs, which are fastened at opposite ends of the central pull-out rail, as seen in the pull-out direction, are directed toward one another and have an interspace (13.1) for the guide-track part (14), wherein a respective limb, within the interspace (13.1), forms a stop for the guide-track part (14), and the interspace (13.1) forms a through-space for the rack (4) oriented parallel to the pull-out rails (9.1, 9.2, 9.3).

10. Piece of furniture, **characterized by** a pull-out apparatus according to one of Claims 1 to 9.

## Revendications

1. Tiroir d'armoire (1), en particulier pour des armoires hautes, avec un châssis (4) destiné à être agencé dans un espace intérieur d'un corps d'armoire (2) et portant sur le côté avant, sur un longeron vertical (6), une porte d'armoire (3) ou un recouvrement d'armoire similaire, le châssis (4), portant des tablettes (7) respectives, est apte à être déplacé en translation depuis une première position de fonctionnement située à l'intérieur du corps d'armoire (2) jusqu'à une position d'extraction située devant le corps d'armoire (2), en tant que deuxième position de fonctionnement, et le châssis (4), présentant un rail d'extraction supérieur (8) et un rail d'extraction inférieur (9), est apte à être transféré dans la deuxième position de fonctionnement à l'aide d'un support longitudinal vertical arrière (5), de telle sorte que le châssis (4) soit apte à pivoter dans cette deuxième position de fonctionnement autour d'un axe de pivotement vertical, un dispositif de blocage (13) étant associé au tiroir d'armoire (1), lequel empêche le châssis (4) de pivoter avant d'atteindre la deuxième position de fonctionnement et libère le tiroir d'armoire (1) pour un mouvement de pivotement dans la deuxième position de fonctionnement, le dispositif de blocage (13) présente une pièce coulissante (14) apte à pivoter autour d'un axe vertical et qui comprend une glissière (15), que la pièce coulissante (14) est apte à être déplacée avec le châssis (4) dans la deuxième position de fonctionnement, qu'une pièce de guidage (16) du châssis (4) est guidée dans la glissière (15) de la pièce coulissante (14) pendant une partie de son mouvement de pivotement que la pièce coulissante (14) est agencée à l'intérieur du dispositif de blocage au cours du mouvement de translation du châssis (4) vers la deuxième position de fonctionnement, en étant empêchée de pivoter.

2. Dispositif coulissant selon la revendication 1, **caractérisé en ce que** la glissière (15) de la pièce coulissante (14) est incurvée.

3. Dispositif coulissant selon la revendication 1 ou 2, **caractérisé en ce que** la pièce de guidage (16) du châssis (4) est en forme de broche et s'engage dans la glissière (15) de la pièce coulissante (14) pendant une partie du mouvement de pivotement du châssis (4).

4. Dispositif coulissant selon l'une des revendications 1 à 3, **caractérisé en ce qu'**un rail d'extraction inférieur (9) du châssis (4) est supporté de manière pivotante sur un rail d'extraction télescopique d'une glissière télescopique à fixer au corps de l'armoire, la glissière télescopique comprenant au moins trois rails d'extraction (9.1, 9.2, 9.3) et le châssis (4) s'appuyant sur le premier rail d'extraction (9.3) dans le sens de l'extension de l'armoire et le dernier rail d'extraction (9.1) est, dans le sens de l'extension de l'armoire, monté de manière fixe dans le corps de l'armoire (2).

5. Dispositif coulissant selon la revendication 4, **caractérisé en ce que** la pièce coulissante (14) apte à pivoter autour de l'axe vertical est prévue sur le premier rail d'extraction (9.1) dans le sens d'extraction et le dispositif de blocage (13) sur le deuxième rail d'extraction (9.2) dans le sens d'extraction, le premier rail d'extraction (9.1) étant mobile en translation par rapport au deuxième rail d'extraction (9.2) et le deuxième rail d'extraction (9.2) étant mobile en translation par rapport au dernier rail d'extraction (9.3) dans la direction d'extraction.

6. Dispositif coulissant selon l'une des revendications précédentes, **caractérisé en ce que** le premier rail d'extraction (9.1) dans le sens d'extraction et le deuxième rail d'extraction (9.2) dans le sens d'extraction sont synchronisés de manière forcée en ce qui concerne leur mouvement d'extraction en translation, de telle sorte que la pièce coulissante (14), lorsqu'elle atteint la deuxième position de fonctionnement, est transférée dans une position de mouvement d'extraction à partir de laquelle le dispositif de blocage (13) libère la pièce coulissante (14) pour un mouvement de pivotement du châssis (4).

7. Dispositif coulissant selon l'une des revendications précédentes, **caractérisé en ce qu'**au châssis (4) est associée une pièce de blocage (18) qui coopère avec un dispositif de sécurité qui est fixé au premier rail d'extraction (9.1) dans la direction d'extraction et qui bloque le châssis (4) pendant le mouvement de la première position de fonctionnement à la deuxième position de fonctionnement dans une orientation parallèle aux rails d'extraction (9.1, 9.2, 9.3).

8. Dispositif coulissant selon la revendication 7, **caractérisé en ce que** la pièce de blocage (18) présente trois saillies de fixation (18.1, 18.2, 18.3) pour le blocage du dispositif de fixation (19) du châssis (4) parallèlement pour une orientation du châssis (4) par rapport aux rails d'extraction (9.1, 9.2, 9.3) et respectivement à gauche et à droite en orientation orthogonale du châssis (4) par rapport aux rails d'extraction (9.1, 9.2, 9.3).

9. Dispositif coulissant selon l'une des revendications précédentes, **caractérisé en ce que** le dispositif de blocage (13) présente deux branches coudées, fixées aux extrémités opposées du rail d'extraction central dans la direction d'extraction, orientées l'une vers l'autre, avec un espace intermédiaire (13.1) pour la pièce coulissante (14), une branche respective à l'intérieur de l'espace intermédiaire (13.1) formant une butée pour la pièce coulissante (14) et l'espace intermédiaire (13.1) formant un espace de passage pour le châssis (4) orienté parallèlement aux rails d'extraction (9.1, 9.2, 9.3).

10. Meuble **caractérisé par** un dispositif coulissant selon l'une des revendications 1 à 9.
